# EUROPÄISCHE PATENTSCHRIFT

(11) **EP 1 226 903 B1**
(45) Veröffentlichungstag und Bekanntmachung des Hinweises auf die Patenterteilung: **03.07.2013**
(21) Anmeldenummer: 02405018.9
(22) Anmeldetag: 14.01.2002
(51) Int. Cl.: B25D 9/26, B25D 16/00

(54) **Elektrohandwerkzeuggerät mit Leerschlagabschaltung**
Electric hand tool with idle running switch off
Outil électrique à main avec coupure de la percussion à vide

(30) Priorität: 24.01.2001 DE 10103141
(43) Veröffentlichungstag der Anmeldung: 31.07.2002
(73) Patentinhaber: HILTI Aktiengesellschaft, 9494 Schaan (LI)
(72) Erfinder: Plank, Uto, 85354 Freising (DE); Richter, Martin, 85354 Freising (DE)
(74) Vertreter: Wildi, Roland

(56) Entgegenhaltungen:
- EP-A- 0 759 341
- DE-A1- 4 111 127
- DE-A1- 19 621 057

## Beschreibung

Die Erfindung bezeichnet ein zumindest teilweise schlagendes Elektrohandwerkzeuggerät gemäß dem Oberbegriff des Anspruchs 1, bspw. einen Bohrhammer oder einen Meisselhammer, mit Leerschlagabschaltung eines pneumatischen Schlagwerks. Ein solches Elektrohandwerkzeuggerät ist aus DE 196 21 057 A1 bekannt.

Elektrohandwerkzeuggeräte mit pneumatischem Schlagwerk benutzen zur Erzeugung des Schlages eine hin- und hergehende schwingende Bewegung, welche auf eine Gasfeder zwischen einem in einem Führungsrohr dichtend relativ zu diesem beweglichen Erregerkolben und einem distanzierten, in Richtung der Werkzeugachse dichtend beweglichen, Flugkolben aufgebracht wird, welcher über einen Döpper axial auf das Werkzeug schlägt. Der Schlag wird vorteilhaft bei fehlendem Gegendruck auf das in einer Werkzeugaufnahme axial begrenzt bewegliche Werkzeug über eine Leerschlagabschaltung unterbrochen.

Nach der EP759341A3 wird bei Einnahme einer, durch eine Leerwegvergrösserung ermöglichten, Leerschlagposition des Döppers, zur Leerschlagabschaltung die Gasfeder über eine mittels einer, ausserhalb des Führungsrohres, axial verschiebbaren, gefederten Ventilsteuerhülse gesteuerte radiale Ventilöffnungen zur Umgebung belüftet und somit eine den Schlag erzeugende Druckdifferenz verhindert. Nachteilig bei einer derartigen Lösung sind die dazu erforderlichen Ventilöffnungen und die gefederte Ventilsteuerhülse als hochbelastetes schwingendes Bauteil. Die Federkraft muss zusätzlich durch eine Gegenkraft vom Nutzer kompensiert werden.

Nach der EP0438029 ist innerhalb eines Führungsrohres ein axial begrenzter Luftkanal angeordnet, welcher Stosspolster und Rückstosspolster, abhängig von der Flugkolbenposition miteinander verbindet und somit ein nichtlineares Systemverhalten realisiert. Bei einem in der Leerschlagposition angeordneten, direkt auf den Schaft eines Werkzeugs schlagenden, Flugkolben ist die Gasfeder über eine radiale Öffnung im Führungsrohr belüftet. Die Ventilöffnung ist innerhalb bzw. hinter dem Flugkolben im Bereich der Gasfeder angeordnet. Nachteilig ist der grosse, zur Schlagabschaltung erforderliche Leerweg, welcher zu einem höheren Gewicht und stärkeren Staubeintrag führt. Zudem ist durch den über das Eigengewicht frei beweglichen Flugkolben die Schlagabschaltung nicht sicher gewährleistet.

Nach der DE4111127 wird zur Abschaltung des Schlages eines pneumatischen Schlagwerks die Gasfeder belüftet, wozu radiale, mit der Umgebung verbundene, Öffnungen des als einseitig offenen Hohlzylinders ausgeführten axial bewegten Erregerkolbens dienen. Radiale Ventilöffnungen im Zylindermantel des bewegten Erregerkolbens stehen an einer axial nahe dem Umlenkpunkt bestimmten Position über einen Ringkanal im Führungsrohr mit sich axial zur Umgebung erstreckenden Nuten in Verbindung und bilden somit einen über diese Ventilöffnungen steuerbaren Luftkanal zur Belüftung der Gasfeder aus. Nur in der Leerschlagposition des Flugkolbens sind die Ventilöffnungen geöffnet und belüften die Gasfeder. Ansonsten sind die Ventilöffnungen durch einen gegenseitigen Flächenkontakt der jeweils zugeordneten Mantelflächen des Zylindermantels und des Flugkolbens dichtend verschlossen. Somit wird direkt durch die Leerschlagposition des Flugkolbens eine Leerschlagabschaltung realisiert. Durch den bezüglich des Flugkolbens nur einseitig erfolgenden Druckausgleich ist insbesondere bei hohen Temperaturschwankungen die Schlagabschaltung nicht sicher gewährleistet.

Die Aufgabe der Erfindung besteht in der Realisierung eines pneumatischen Schlagwerks unter Verringerung des Verschleisses und der Komplexität beweglicher hochbelasteter Bauteile. Ein weiterer Aspekt besteht in der sicheren Leerschlagabschaltung.

Die Aufgabe wird im wesentlichen durch die Merkmale des unabhängigen Anspruchs 1 gelöst. Vorteilhafte Weiterbildungen ergeben sich aus den Unteransprüchen.

Im wesentlichen ist ein sich vom axialen Bereich der Gasfeder bis zum axialen Bereich des Döppers erstreckender, über Ventilöffnungen steuerbarer Luftkanal ausserhalb des Innenmantels des, als Hohlzylinder ausgeführten, axial festen Führungsrohres ausgebildet, wobei die Ventilöffnungen zur Belüftung der Gasfeder bei einem in Leerschlagposition angeordneten Döpper offen sind, hingegen bei einem in Arbeitsposition angeordneten Döpper durch diesen dichtend verschlossen sind.

Durch die vom Döpper verschliessbare Ventilöffnung des Luftkanals sind keine komplexen beweglichen hochbelasteten Bauteile zur Leerschlagabschaltung notwendig, wodurch die Lebensdauer erhöht wird. Ein sicheres Abschalten ist durch den pneumatischen Druckausgleich zu beiden Seiten des Flugkolbens sichergestellt.

Vorteilhaft ist der Döpper bezüglich der dem Flugkolben zugewandten Stirnseite mit einem verjüngten, flanschartig zentral abgesetzten Ringnutbereich versehen, welcher in Leerschlagposition die Ventilöffnung in einen Zwischenraum freigibt, welcher mit der Umwelt über radiale Belüftungsöffnungen verbunden ist, welche weiter vorteilhaft vor dem axialen Bereich des Flugkolben angeordnet sind.

Vorteilhaft ist innerhalb des Führungsrohres zwischen dem Luftkanal und dem Döpper eine ringförmige Ventilhülse mit radialen Öffnungen angeordnet, welche den Luftkanal bis zu den Ventilöffnungen in einem dem dichtenden Aussendurchmesser des Döppers zugeordneten radialen Abstand verjüngt.

Vorteilhaft erstreckt sich der Luftkanal axial, ausserhalb des Innenmantels des Führungsrohres.

Vorteilhaft wird der Luftkanal bezüglich des sich axial erstreckenden Teils durch eine Nut im Aussenmantel des Führungsrohres ausgebildet, welches dicht in eine hohlzylindrisch ausbildende, verlängerte Werkzeugaufnahme eingepasst ist.

Die Erfindung wird bezüglich eines vorteilhaften Ausführungsbeispiels näher erläutert mit:
Fig. 1 als pneumatischem Schlagwerk inArbeitsstellung.
Fig. 2 als pneumatischem Schlagwerk bei Leerschlagabschaltung.

Nach Fig. 1 weist ein pneumatisches Schlagwerk eines nicht dargestellten Elektrohandwerkzeuggerätes eine Gasfeder 1 auf, welche zwischen einem, in einem Führungsrohr 2 dichtend beweglichen Erregerkolben 3 und einem distanzierten, relativ zu diesem in Richtung der Werkzeugachse A dichtend beweglichen, Flugkolben 4 ausgebildet ist. Der Flugkolben 4 ist längs der Werkzeugachse A mit einem axial beweglichen Döpper 5 und dieser mit einem Werkzeug 6 kontaktierbar, welches in einer Werkzeugaufnahme 7 drehfest axial begrenzt beweglich geführt ist, die sich dichtend aussen um das Führungsrohr 2 erstreckt. Ein sich vom axialen Bereich der Gasfeder 1 bis zum axialen Bereich des Döppers 5 axial erstreckender, über radiale Ventilöffnungen 8 durch den Döpper 5 steuerbarer, Luftkanal 9 ist ausserhalb des Innenmantels des, als Hohlzylinder ausgeführten, axial festen Führungsrohres 2 als Nut ausgebildet und über einen radialen Durchbruch 14 mit der Gasfeder 1 verbunden. Die Ventilöffnungen 8 sind bei einem in Arbeitsposition angeordneten Döpper 5 durch diesen dichtend verschlossen.

Nach Fig. 2 sind bei einem in Leerschlagposition angeordneten Döpper 5 die Ventilöffnungen 8 zur Belüftung der Gasfeder 1 offen. Der Döpper 5 ist bezüglich der dem Flugkolben 4 zugewandten Stirnseite mit einem verjüngten, flanschartig zentral abgesetzten Ringnutbereich 10 versehen, welcher in Leerschlagposition die Ventilöffnung 8 in einen Zwischenraum 11 freigibt, welcher mit der Umwelt über radiale Belüftungsöffnungen 12 verbunden ist, welche vor dem axialen Bereich des Flugkolbens 4 angeordnet sind. Innerhalb des Führungsrohres 2 zwischen dem Luftkanal 9 und dem Döpper 5 ist eine ringförmige Ventilhülse 13 mit radialen Öffnungen 15 angeordnet, welche den Luftkanal 9 bis zu den Ventilöffnungen 8 in einem dem dichtenden Aussendurchmesser des Döppers 5 zugeordneten radialen Abstand verjüngt.

## Patentansprüche

1. Elektrohandwerkzeuggerät zur Erzeugung einer zumindest teilweise schlagenden Bewegung eines Werkzeugs (6) mit einem pneumatischen Schlagwerk mit einer Gasfeder (1) in einem Führungsrohr (2) und einer Leerschlagabschaltung des Schlages bei fehlendem axialen Gegendruck über das Werkzeug (6), wobei sich im Falle des Leerschlags ein Flugkolben (4) und ein Döpper (5) in einer Leerschlagposition befinden, welche über einen, über Ventilöffnungen (8) steuerbaren, geöffneten, sich ausserhalb des Innenmantels des Führungsrohrs (2) erstreckenden, Luftkanal (9) die Belüftung der Gasfeder (1) zur Umgebung ermöglicht, **dadurch gekennzeichnet, dass** sich der Luftkanal (9) vom axialen Bereich der Gasfeder (1) bis zum axialen Bereich des Döppers (5) erstreckt und dass die Ventilöffnungen (8) zur Belüftung der Gasfeder (1) durch den in einer Arbeitsposition angeordneten Döpper (5) verschliessbar sind.

2. Elektrohandwerkzeuggerät nach Anspruch 1, **dadurch gekennzeichnet, dass** der Döpper (5) bezüglich der dem Flugkolben (4) zugewandten Stirnseite mit einem verjüngten Ringnutbereich (10) versehen ist, welcher in Leerschlagposition den Luftkanal (9) über die Ventilöffnung (8) in einen Zwischenraum (11) freigibt, welcher mit der Umwelt über mindestens eine Belüftungsöffnung (12) verbunden ist.

3. Elektrohandwerkzeuggerät nach Anspruch 2, **dadurch gekennzeichnet, dass** innerhalb des Führungsrohres (2) zwischen dem Luftkanal (9) und dem Döpper (5) eine ringförmige Ventilhülse (13) mit radialen Öffnungen (15) angeordnet ist.

4. Elektrohandwerkzeuggerät nach Anspruch 2 oder Anspruch 3, **dadurch gekennzeichnet, dass** die Belüftungsöffnung (12) vor dem axialen Bereich des Flugkolbens (4) angeordnet ist.

5. Elektrohandwerkzeuggerät nach einem der vorherigen Ansprüche, **dadurch gekennzeichnet, dass** das Führungsrohr (2) als axial fixierter Hohlzylinder ausgebildet ist.

6. Elektrohandwerkzeuggerät nach einem der vorherigen Ansprüche, **dadurch gekennzeichnet, dass** der sich Luftkanal (9) axial, ausserhalb des Innenmantels der Luftkanal (9) bezüglich des sich axial erstreckenden Teils durch eine Nut im Aussenmantel des Führungsrohres (2) ausgebildet ist, welches dicht in eine hohlzylindrisch ausgebildete verlängerte Werkzeugaufnahme (7) eingepasst ist.

## Claims

1. Electric hand tool for generating an at least partially percussive movement of a tool (6), having a pneumatic percussion mechanism, comprising a gas spring (1) in a guide tube (2) and an idle running switch off of the percussion in the event that the axial counter-pressure via the tool (6) is lacking, wherein when idling percussion takes place, a percussion piston (4) and an anvil (5) are positioned in an idling position which enables venting of the gas spring (1) to the surroundings via an opened air channel (9) which extends outside the inner surface of the guide tube (2) and which is controllable via valve openings (8), **characterised in that** the air channel (9) extends from the axial region of the gas spring (1) to an axial region of the anvil (5) and that the valve openings (8) are closable for venting the gas spring (1) by means of the anvil (5) arranged in a working position.

2. Electric hand tool according to claim 1, **characterised in that** the anvil (5) is provided with an annular groove region (10) which is tapered in relation to the end side facing toward the percussion piston (4), wherein, in the idling position, said annular groove region (10) frees up the air channel (9) via the valve opening (8) in an intermediate space (11) which communicates with the surroundings via at least one venting opening (12).

3. Electric hand tool according to claim 2, **characterised in that** an annular valve sleeve (13) with radial openings (15) is arranged in the guide tube (2) between the air channel (9) and the anvil (5).

4. Electric hand tool according to claim 2 or 3, **characterised in that** the venting opening (12) is arranged before the axial region of the percussion piston (4).

5. Electric hand tool according to one of the preceding claims, **characterised in that** the guide tube (2) is configured as an axially fixed hollow cylinder.

6. Electric hand tool according to one of the preceding claims, **characterised in that** the air channel (9) extends axially outside the inner surface of the guide tube (2) and that said air channel (9) is provided in relation to the axially extending part by a groove in the outer surface of the guide tube (2) which is fitted in sealing manner into an extended and hollow cylindrically formed tool receptacle (7).

## Revendications

1. Outil électrique à main pour produire, au moins partiellement, un mouvement de percussion d'un outil (6), comportant un mécanisme de percussion pneumatique avec un ressort à gaz (1) dans un tube de guidage (2) et une coupure de percussion à vide de la percussion en cas d'absence de contre-pression axiale sur l'outil (6), dans lequel, en cas de percussion à vide, un piston de percussion (4) et une enclume (5) sont dans une position de percussion à vide qui, par l'intermédiaire d'un canal d'air (9) s'étendant à l'extérieur de l'enveloppe intérieure du tube de guidage (2), ouvert et pouvant être commandé par des ouvertures de ventilation (8), permet l'aération du ressort à gaz (1) avec l'environnement, **caractérisé en ce que** le canal d'air (9) s'étend à partir de la zone axiale du ressort à gaz (1) jusqu'à la zone axiale de l'enclume (5), et **en ce que** les ouvertures de ventilation (8) peuvent être fermées par l'enclume (5) agencée dans une position de travail pour aérer le ressort à gaz (1).

2. Outil électrique à main selon la revendication 1, **caractérisé en ce que** l'enclume (5) est munie d'une zone de rainure annulaire (10) rétrécie par rapport à la face avant dirigée vers le piston de percussion (4), laquelle zone de rainure annulaire, dans la position de percussion à vide, libère le canal d'air (9) au-dessus de l'ouverture de ventilation (8) dans un espace intermédiaire (11) qui communique avec l'environnement par au moins une ouverture de ventilation (12).

3. Outil électrique à main selon la revendication 2, **caractérisé en ce qu'**une douille de ventilation annulaire (13) comportant des ouvertures radiales (15) est agencée à l'intérieur du tube de guidage (2) entre le canal d'air (9) et l'enclume (5).

4. Outil électrique à main selon la revendication 2 ou la revendication 3, **caractérisé en ce que** l'ouverture de ventilation (12) est agencée devant la zone axiale du piston de percussion (4).

5. Outil électrique à main selon l'une quelconque des revendications précédentes, **caractérisé en ce que** le tube de guidage (2) est formé comme un cylindre creux fixé axialement.

6. Outil électrique à main selon l'une quelconque des revendications précédentes, **caractérisé en ce que** le canal d'air (9) s'étend axialement, à l'extérieur de l'enveloppe intérieure du tube de guidage (2) et **en ce que** le canal d'air (9) est formé par une rainure dans l'enveloppe extérieure du tube de guidage (2) par rapport à la partie s'étendant axialement, lequel tube de guidage est emboîté de manière étanche dans un mandrin allongé (7) de forme cylindrique creuse.
